# EUROPÄISCHE PATENTSCHRIFT

(11) **EP 3 326 750 B1**
(45) Veröffentlichungstag und Bekanntmachung des Hinweises auf die Patenterteilung: **07.07.2021**
(21) Anmeldenummer: 17197993.3
(22) Anmeldetag: 24.10.2017
(51) Int. Cl.: B24B 21/10, B24B 21/18, B24B 21/00, B24B 7/19

(54) **SCHLEIFMASCHINE**
GRINDING MACHINE
AFFUTEUSE

(30) Priorität: 25.10.2016 DE 102016120330
(43) Veröffentlichungstag der Anmeldung: 30.05.2018
(73) Patentinhaber: Karl Heesemann Maschinenfabrik GmbH & Co. KG, 32547 Bad Oeynhausen (DE)
(72) Erfinder:
(74) Vertreter: Eisenführ Speiser

(56) Entgegenhaltungen:
- DE-A1- 3 402 104
- DE-A1- 10 239 191
- DE-T5-112012 002 178

## Beschreibung

Die Erfindung betrifft eine Schleifmaschine zum Schleifen einer Oberfläche eines Werkstückes, wobei die Schleifmaschine wenigstens eine Transportvorrichtung zum Transportieren des Werkstücks in einer Transportrichtung, wenigstens ein umlaufendes Schleifband und wenigstens einen Druckbalken zum Ausüben auf das Schleifband in Richtung auf die Transportvorrichtung aufweist, wobei zwischen dem Schleifband und dem Druckbalken eine Platte angeordnet ist, die in einer Ebene senkrecht auf der Richtung des ausübbaren Druckes bewegbar gelagert ist und die Schleifmaschine eine Antriebsvorrichtung aufweist, die eingerichtet ist, die Platte zu bewegen. Ähnliche Schleifmaschinen sind aus dem Stand der Technik seit langem bekannt und beispielsweise in der DE 34 02 104 A1 beschrieben. Aus dem Stand der Technik sind eine Reihe von Lösungsansätzen und Veränderungen derartiger Schleifmaschinen bekannt, durch die die Qualität des Schleifergebnisses, also die Homogenität der geschliffenen Oberfläche, verbessert werden soll.

Aus der DE 39 33 697 A1 beispielsweise ist es bekannt, das Schleifband nicht im 90° Winkel relativ zur Transportrichtung anzuordnen. Auch die Kombination mehrerer unterschiedlicher Schleifaggregate zur Verbesserung der Oberflächengüte der geschliffenen Oberfläche sind bekannt.

Aus der DE 11 2012 002 178 T5 ist eine Schleifmaschine mit einem umlaufenden Schleifband bekannt, wobei zwischen einem Druckbalken, der das Schleifband auf das zu schleifende Werkstück drückt, und dem Schleifband ein Musterband angeordnet ist. Dieses Musterband ist ebenfalls umlaufend ausgebildet und läuft mit dem Schleifband um, um einen vorbestimmten Abdruck in die zu schleifende Oberfläche einzubringen.

Aus der DE 102 39 191 A1, die den Oberbegriff des Anspruchs 1 offenbart, ist eine Schleifmaschine bekannt, bei der hauptsächlich bei der Verwendung eines Schwingschleifmittels eine Aktivierungsvorrichtung verwendet wird, die senkrecht zur Vorschubrichtung des zu transportierenden Werkstückes bewegbar ist. Auf diese Weise sollen die Schleifergebnisse homogener ausgebildet werden und der Schleifstaub aus der Vorrichtung entfernt werden. Eine ähnliche Vorrichtung wird vorgeschlagen um das Rundschleifen in Randkonturen des Werkstückes auch dann zu verhindern, wenn ein anderes Schleifmittel Verwendung findet.

Zwischenzeitlich wurde abweichend von dieser bisherigen Ansicht das Schleifmuster als Designelement entdeckt. Für bestimmte Anwendungen wird versucht, gerade kein möglichst unauffälliges Schleifmuster herbeizuführen, sondern durch eine bestimmte Anordnung von Schleifspuren optische Effekte hervorzurufen und Schleifoberfläche zu gestalten. So wird beispielsweise in der DE 10 2011 116 842 A1 eine Schleifmaschine beschrieben, bei der das Schleifaggregat relativ zur Transportrichtung schwenkbar ausgebildet ist, um so Schleifspuren zu erzeugen, die je nach Stellung des Schleifaggregates in unterschiedliche Richtungen weisen. Dies hat jedoch einen relativ hohen apparativen Aufwand zur Folge und beschränkt die Möglichkeit der Gestaltung.

Der Erfindung liegt folglich die Aufgabe zugrunde, eine Schleifmaschine vorzuschlagen, mit der eine größere Vielfalt unterschiedlicher Schleifspuren erzeugt werden kann.

Die Erfindung löst die gestellte Aufgabe durch eine Schleifmaschine gemäß dem Anspruch 1.

Die Platte ist folglich in einer Ebene bewegbar, die in aller Regel parallel zur Auflagefläche des Werkstückes und damit regelmäßig auch parallel zur zu schleifenden Oberfläche liegt. Wird mit der erfindungsgemäßen Schleifmaschine die Oberfläche eines Werkstückes geschliffen, übt der wenigstens eine Druckbalken auf die zwischen dem Schleifband und dem Druckbalken liegende Platte einen Druck auf, der auf das Schleifband übertragen wird. Dadurch wird das Schleifband auf die zu schleifende Oberfläche gedrückt. Wird nun während dieses Schleifvorganges die Platte in eine Richtung senkrecht auf die Richtung des Druckes, also in den meisten Fällen parallel zur schleifenden Oberfläche bewegt, wird dadurch eine Scherkraft auf das Schleifband ausgeübt, wodurch je nach Richtung, in der die Platte bewegt wird, unterschiedliche Schleifmuster entstehen können. Durch die Kombination aus umlaufendem Schleifband, bewegbarer Platte und Druckbalken lässt sich das gewünschte Ergebnis erreichen.

Es hat sich als vorteilhaft herausgestellt, wenn die Platte wenigstens eine Oberfläche mit einer Struktur aufweist. Die Struktur verfügt vorteilhafterweise über eine Mehrzahl von Vertiefungen und/oder Erhöhungen, die in besonders bevorzugter Weise regelmäßig angeordnet sind. So können beispielsweise regelmäßige Muster von Erhöhungen oder Vertiefungen auf wenigstens einer Oberfläche der Platte angeordnet sein. Vorzugsweise ist diese Oberfläche die Seite der Platte, die dem Schleifband und damit auch dem zu bearbeitenden Werkstück zugewandt ist.

Als besonders vorteilhaft hat sich herausgestellt, wenn die Erhöhungen und/oder Vertiefungen, die die Struktur bilden, unregelmäßig über die Oberfläche verteilt sind. Unregelmäßig bedeutet dabei insbesondere, dass es keine sich wiederholende Struktur oder Anordnung der Erhöhungen oder Vertiefungen gibt. Die Erhöhungen und/oder Vertiefungen können zudem unterschiedlich hoch- oder tief ausgebildet sein, um die Struktur noch unregelmäßiger auszubilden. Auch dies ist besonders vorteilhafterweise ohne festgelegtes Muster und erkennbare Struktur und insbesondere ohne Wiederholungen eines bestimmten Musters oder einer bestimmten Struktur ausgebildet.

Eine strukturierte Oberfläche der Platte sorgt dafür, dass der von dem wenigstens einen Druckbalken ausgeübte Druck nicht homogen auf das Schleifband übertragen wird, sondern in den Bereichen, in denen die Oberfläche eine Erhöhung aufweist, stärker auf das Schleifband aufgebracht wird, als in Bereichen, in denen die Oberfläche beispielsweise eine Vertiefung aufweist. Daraus ergibt sich ein ungleichmäßiger Andruck des Schleifbandes auf die zu schleifende Oberfläche, so dass die Bereiche der zu schleifenden Oberfläche, die mit dem Schleifband dort in Kontakt kommen, wo die Platte eine Erhöhung aufweist, stärker geschliffen werden als andere Bereiche, die mit dem Schleifband dort in Kontakt kommen, wo die Platte eine Vertiefung aufweist. Wird die Platte nun bewegt, verschieben sich diese Inhomogenitäten in der Druckverteilung, so dass je nach Bewegungsrichtung Muster in die zu schleifende Oberfläche eingebracht werden können. Dabei hängen die Muster einerseits von der Struktur in der Oberfläche der Platte und andererseits auch von der durch die Platte ausgeführten Bewegung ab. Auf diese Weise können folglich selbst mit einer einzigen verwendeten Platte unterschiedlichste Muster in die zu schleifende Oberfläche eingebracht werden, indem die Bewegung, die die Platte während des Schleifvorgangs ausführt, entsprechend angepasst wird.

Vorzugsweise besteht die Struktur zumindest auch aus Erhöhungen, die als lösbare Elemente an der Oberfläche der Platte angeordnet sind. So können diese beispielsweise an der Oberfläche der Platte angeschraubt sein, wobei die Schraubelemente beispielsweise in der Platte und/oder indem jeweils die Erhöhung bildenden Elemente in ein Langloch eingreifen, sodass eine Verschiebung des Elementes relativ zur Oberfläche der Platte möglich ist. Auf diese Weise lässt sich die einzuschleifende Struktur durch die Veränderung der Struktur der Oberfläche der Platte je nach Wunsch anpassen. Zusätzlich oder alternativ dazu können die Elemente in ihrer Position an der Oberfläche der Platte versetzt, durch andere gegebenenfalls anders geformte und/oder eine andere Höhe aufweisende Elemente ersetzt oder um sortiert werden.

Erfindungsgemäß verfügt die Schleifmaschine über wenigstens eine Antriebsvorrichtung, die eingerichtet ist, die Platte zu bewegen. Die Antriebsvorrichtung ist erfindungsgemäß eingerichtet, die Platte in eine zufällige Richtung, die sich nicht zyklisch wiederholt, zu bewegen. Dies ist insbesondere dann von Vorteil, wenn unregelmäßige chaotisch wirkende Schleifmuster erzeugt werden sollen. Eine sich periodisch wiederholende Struktur wird auf diese Weise vermieden. Vorzugsweise wird dabei nicht nur die Richtung, in der die Platte bewegt wird, zufällig oder quasi zufällig ausgewählt, sondern beispielweise auch die Geschwindigkeit, mit der die Platte bewegt wird. Auf diese Weise wird eine weitere variable Größe generiert und so die Vielfalt der entstehenden und herzustellenden Muster weiter erhöht. Selbstverständlich ist es möglich, mehrere Werkstücke immer an der gleichen Position durch die Transportvorrichtung durch die Schleifmaschine transportieren zu lassen. So kann das Werkstück beispielsweise immer an einem Rand der Transportvorrichtung angeordnet werden. Selbstverständlich lässt sich jedoch auch die Position und/oder die Orientierung des Werkstückes relativ zur Transportvorrichtung und damit auch relativ zum Schleifband variieren, wodurch andere Bereiche des Schleifbandes mit der Oberfläche des Werkstückes in Kontakt kommen. Dies hat zur Folge, dass auch andere Elemente der strukturierten Oberfläche der Platte wirksam werden.

Vorteilhafterweise besteht die Platte aus einem Metall, insbesondere vorzugsweise aus Stahl. Selbstverständlich sind auch andere Materialien mit ausreichender Rissigkeit denkbar.

Vorzugsweise verfügt der Druckbalken über eine Mehrzahl von nebeneinander angeordneten Druckschuhen, durch die auf unterschiedliche Bereiche der Platte unterschiedlich starker Druck ausübbar ist. Als besonders vorteilhaft hat sich herausgestellt, wenn der gesamte Druckbalken durch eine Mehrzahl nebeneinander angeordneter Druckschuhe gebildet wird, die gemeinsam den Druckbalken bilden und sich vorteilhafterweise über die gesamte Breite des Schleifbandes erstrecken. Wenn unterschiedliche Druckschuhe vorhanden sind, können diese insbesondere elektronisch so gesteuert werden, dass jeder Druckschuh einen individuellen Druck auf den zwischen ihm und der Transportvorrichtung liegenden Teil des Schleifbandes ausübt. Damit wird auch der Druck, der auf das zwischen dem Schleifband und dem jeweiligen Druckschuhe liegende Teilstück der Platte ausgeübt, individuell einstellbar, wodurch die Vielzahl der Effekte weiter vergrößert werden kann. Dabei ist es von Vorteil, wenn die Platte so dünn ausgebildet ist, dass sie in der Lage ist, die unterschiedlich wirkenden Drücker an das Schleifband weiterzugeben.

Besteht der Druckbalken aus mehreren separat ansteuerbaren Druckschuhen können diese durch die elektrische Steuerung der Vorrichtung so angesteuert werden, dass die einzelnen Druckschuhe unterschiedlich starken Druck auf die darunterliegende Platte ausüben. Auch dies geschieht vorteilhafterweise ohne erkennbares Muster und/oder erkennbare zeitliche Wiederholungen, indem beispielsweise ein Zufallsprogramm in der elektrischen Steuerung abläuft und die einzelnen Druckschuhe zufällig gewählten Druck auf den darunterliegenden Anteil der Platte ausüben. Zufällig bedeutet in diesem Fall eine nach numerischen Standards als zufällig, in Wahrheit also eine als pseudozufällig anzusehende Folge von Drücken. Diese "zufällige" zeitliche und räumliche Verteilung der Drücke, die durch die Druckschuhe ausgeübt werden, sorgt für eine ebenso zufällige Verteilung der Schleifspuren.

Erfindungsgemäß folgt die Bewegung der Platte einer entsprechend "zufälligen" Bewegung über ein Computerprogramm, das beispielsweise in der elektrischen Steuerung der Vorrichtung abläuft, als "zufällige" Bewegung der Platte erreicht werden, die keinerlei zeitliche Wiederholungen aufweist.

Durch eine Kombination ist die Vielfalt der erzeugbaren Schleifspuren nahe zu unbegrenzt.

Mit Hilfe der beiden Zeichnungen wird nachfolgend ein Ausführungsbeispiel der vorliegenden Erfindung näher erläutert. Es zeigt:
- Figur 1: - die schematische Darstellung eines Teils einer Schleifmaschine gemäß einem ersten Ausführungsbeispiel der vorliegenden Erfindung und
- Figur 2: - die schematische Draufsicht auf die Vorrichtung gemäß Figur 1.

Figur 1 zeigt den Ausschnitt aus einer Schleifmaschine gemäß einem ersten Ausführungsbeispiel der vorliegenden Erfindung. Sie verfügt über ein Schleifband 2, das im vorliegenden Fall über eine Antriebsrolle 4 und zwei Umlenkrollen 6 geführt ist. Im gezeigten Ausführungsbeispiel sind die Umlenkrollen 6 unterhalb der Antriebswelle 4 angeordnet. Selbstverständlich kann auch jede andere der gezeigten Rollen die Antriebsrolle 4 sein, über die das Schleifband 2 angetrieben wird. In Figur 1 ist das zu bearbeitende Werkstück 8 gezeigt, das sich auf einer Transportvorrichtung in die durch den Pfeil 10 dargestellte Transportrichtung bewegt. Es kommt dabei mit dem Schleifband 2 in Kontakt.

Die in Figur 1 gezeigte Vorrichtung verfügt über einen Druckbalken 12, der wie alle anderen Bauteile auch durch gestrichelte Linien dargestellt ist, sofern er durch ein anderes Bauteil verdeckt ist. Man erkennt, dass sich im gezeigten Ausführungsbeispiel der Druckbalken 12 über die gesamte Breite des Schleifbandes 2 erstreckt. Zwischen dem Schleifband 2 und dem Druckbalken 12 befindet sich eine Platte 14, die entlang der durch den Doppelpfeil 16 dargestellten Richtungen bewegbar ist.

Die Platte 14 verfügt über eine Mehrzahl von Erhöhungen 18, die bevorzugt an der dem Schleifband 2 zugewandten Oberfläche der Platte 14 angeordnet sind.

In Figur 2 ist die in Figur 1 gezeigte Vorrichtung aus einer schematischen Draufsicht gezeigt, wobei auch Bauteile dargestellt sind, die eigentlich aufgrund anderer Bauteile nicht erkennbar sind.

Man erkennt die Erhöhungen 18 der Platte 14, die wieder entlang der durch den Doppelpfeil 16 dargestellten Richtung bewegbar ist. Das Schleifband 2 kommt mit dem Werkstück 8 in Kontakt, das entlang der durch den Pfeil 10 dargestellten Transportrichtung bewegbar ist.

### Bezugszeichenliste

- 2: Schleifband
- 4: Antriebsrolle
- 6: Umlenkrolle
- 8: Werkstück
- 10: Pfeil
- 12: Druckbalken
- 14: Platte
- 16: Doppelpfeil
- 18: Erhöhung

## Patentansprüche

1. Schleifmaschine zum Schleifen einer Oberfläche eines Werkstückes (8), wobei die Schleifmaschine
- wenigstens eine Transportvorrichtung zum Transportieren des Werkstückes (8) in einer Transportrichtung
- wenigstens ein umlaufendes Schleifband (2)
- wenigstens einen Druckbalken (12) zum Ausüben eines Druckes auf das Schleifband (2) in Richtung auf die Transportvorrichtung und eine elektrische Steuerung mit einem Computerprogramm aufweist, wobei zwischen dem Schleifband (2) und dem Druckbalken (12) eine Platte (14) angeordnet ist, die in einer Ebene senkrecht auf der Richtung des ausübbaren Druckes bewegbar gelagert ist und die Schleifmaschine wenigstens eine Antriebsvorrichtung aufweist, die eingerichtet ist, die Platte (14) zu bewegen **dadurch gekennzeichnet, dass** die Antriebsvorrichtung vom Computerprogramm eingerichtet ist, die Platte (14) in eine zufällige Richtung, die keinerlei zeitliche Wiederholungen aufweist, zu bewegen.

2. Schleifmaschine nach Anspruch 1, **dadurch gekennzeichnet, dass** die Platte (14) wenigstens eine Oberfläche mit einer Struktur aufweist.

3. Schleifmaschine nach Anspruch 2, **dadurch gekennzeichnet, dass** die Struktur eine Mehrzahl von Vertiefungen und/oder Erhöhungen (18) aufweist, die vorzugsweise regelmäßig angeordnet sind.

4. Schleifmaschine nach einem der vorstehenden Ansprüche, **dadurch gekennzeichnet, dass** die Platte (14) aus einem Metall, vorzugsweise aus Stahl ist.

5. Schleifmaschine nach einem der vorstehenden Ansprüche, **dadurch gekennzeichnet, dass** der Druckbalken (12) eine Mehrzahl von nebeneinander angeordneten Druckschuhen aufweist, durch die auf unterschiedliche Bereiche der Platte (14) unterschiedlich starker Druck ausübbar ist.

## Claims

1. A grinding machine for grinding a surface of workpiece (8), wherein the grinding machine comprises
- at least one transport device for transporting the workpiece (8) in a transport direction,
- at least one circulating grinding belt (2),
- at least one pressure beam (12) for exerting a pressure on the grinding belt (12) in the direction of the transport device, and
- an electrical control system with a computer programme,
wherein
a plate (14) is arranged between the grinding belt (2) and the pressure beam (12), said plate being movably mounted in a plane perpendicular to the direction of the pressure that can be exerted, and the grinding machine comprises at least one drive device which is configured to move the plate (14), **characterised in that** the drive device is set up by the computer programme to move the plate (14) in a random direction which has no temporal repetitions whatsoever.

2. The grinding machine according to claim 1, **characterised in that** the plate (14) has at least one surface with a structure.

3. The grinding machine according to claim 2, **characterised in that** the structure features a plurality of recesses and/or elevations (18), which are preferably arranged in a regular manner.

4. The grinding machine according to one of the preceding claims, **characterised in that** the plate (14) is made of a metal, preferably steel.

5. The grinding machine according to one of the preceding claims, **characterised in that** the pressure beam (12) comprises a plurality of pressure shoes arranged alongside one another by way of which pressure of varying strength can be exerted on the various regions of the plate (14).

## Revendications

1. Rectifieuse destinée à rectifier une surface d'une pièce à oeuvrer (8), la rectifieuse comprenant :
- au moins un dispositif de transport pour transporter la pièce à oeuvrer (8) dans une direction de transport,
- au moins une bande abrasive (2) en circulation, et
- au moins une poutre de pression (12) pour exercer une pression sur la bande abrasive (2) dans la direction vers le dispositif de transport, et
- une commande électrique ayant un programme informatique,
dans laquelle
une plaque (14) est disposée entre la bande abrasive (2) et la poutre de pression (12), plaque qui est montée de façon mobile dans un plan perpendiculaire à la direction de la pression exerçable, et
la rectifieuse comprend au moins un dispositif d'entraînement qui est conçu pour déplacer la plaque (14),
**caractérisée en ce que**
le dispositif d'entraînement est piloté par le programme informatique pour déplacer la plaque (14) dans une direction aléatoire qui ne présente aucune répétition dans le temps.

2. Rectifieuse selon la revendication 1, **caractérisée en ce que** la plaque (14) présente au moins une surface ayant une structure.

3. Rectifieuse selon la revendication 2, **caractérisée en ce que** la structure comprend une pluralité de renfoncements et/ou d'élévations (18) qui sont disposé(e)s de préférence de manière régulière.

4. Rectifieuse selon l'une des revendications précédentes, **caractérisée en ce que** la plaque (14) est en métal, de préférence en acier.

5. Rectifieuse selon l'une des revendications précédentes, **caractérisée en ce que** la poutre de pression (12) comprend une pluralité de sabots de pression qui sont disposés les uns à côté des autres et qui permettent d'exercer une pression d'intensité différente sur différentes zones de la plaque (14).
